# EUROPÄISCHE PATENTSCHRIFT

(11) **EP 0 224 308 B1**
(45) Veröffentlichungstag und Bekanntmachung des Hinweises auf die Patenterteilung: **12.08.1992**
(21) Anmeldenummer: 86202059.1
(22) Anmeldetag: 20.11.1986
(51) Int. Cl.: H04R 1/02

(54) **Vorrichtung zum Einbau eines Lautsprechers in einen Ausschnitt einer Schallwand**
Device for mounting a loudspeaker in a hole of a sound baffle panel
Dispositif pour monter un haut-parleur dans l'ouverture d'un baffle acoustique

(30) Priorität: 23.11.1985 DE 3541493
(43) Veröffentlichungstag der Anmeldung: 03.06.1987
(73) Patentinhaber: Philips Patentverwaltung GmbH, 22335 Hamburg (DE); Philips Electronics N.V., 5621 BA Eindhoven (NL)
(72) Erfinder: Krainhöfer, Günter, D-6336 Solms (DE)
(74) Vertreter: Kupfermann, Fritz-Joachim, Dipl.-Ing.

(56) Entgegenhaltungen:
- CH-A- 629 636
- DE-A- 2 516 068
- DE-A- 3 512 944

## Beschreibung

Die Erfindung bezieht sich auf eine Vorrichtung zum Einbau eines Lautsprechers in einen Ausschnitt einer Schallwand, wobei der Lautsprecher mit der Außenseite seiner Korbrandes in einen Kragen einer mit einer Schalldurchlaßöffnung versehenen Halterung einsetzbar und der Korbrand im Bereich des Randes der Schalldurchlaßöffnung festlegbar ist mittels Schnellbefestigungen mit Klipphaken, die an der Halterung im Bereich des Kragens vorgesehen sind.

Eine derartige Vorrichtung zum Einbau von Lautsprechern ist bekannt (DE-GM 84 12 555). An der Vorrichtung sind für einen Lautsprecherkorb Taschen vorgesehen, in die der Korb von einer Seite her einschiebbar ist. Auf der Gegenseite wird der Korb längs schräger Auflaufflächen an klippartigen Rastzungen in eine Rastnut eingeschnappt. Solche Vorrichtungen bestehen allgemein aus Kunststoff; deshalb sind auch die Korbhalterungen und die Rastzungen angespritzte Kunststoffspritzteile. Preiswerte Kunststoffe unterliegen im allgemeinen einer Alterung, die davon abhängig ist, welchen Temperaturen die Kunststoffe während der Benutzung ausgesetzt sind. Es ist deshalb möglich, daß die Andrück- oder Festklammerkraft von klippartigen Rastzungen nach einer gewissen Zeit nachläßt.

Bei einer anderen, aus der CH-A-629636 bekannten Ausführungsform einer Lautsprecherkorbhalterung weist eine mit einer Schalldurchlaßöffnung versehene Halterung einen Kragen auf, in den ein Lautsprecherkorb einschiebbar ist. Der Kragen hat Einrastzungen, die nach dem Einschieben des Korbrandes hinter dem Korbrand ausfedern können. Dadurch ist der Korbrand am Kragen verrastbar unter der Voraussetzung exakt eingehaltener Teleranzen. Eine Alterungssicherung ist nicht vorgesehen.

Es ist Aufgabe der Erfindung, eine Vorrichtung der eingangs erwähnten Art zu schaffen, die mit einer klemmenden Schnellbefestigung versehen ist, die einfach und alterungsbeständig ist.

Die gestellte Aufgabe ist erfindungsgemäß dadurch gelöst, daß bei der insbesondere für einen Einsatz in Kraftfahrzeugen geeigneten Vorrichtung der sich rings um den Rand des Lautsprecherkorbes erstreckende Kragen von den Klipphaken unterbrochen ist, daß der Korbrand nach dem Überklippen der Klipphaken zwischen diesen und der Halterung festgeklammert ist mittels eines Sicherungsringes, der, über den Kragen und die Klipphaken gesteckt, die Klipphaken nach innen gegen den eingeklippten Korbrand preßt.

Mit Hilfe des Sicherungsringes wird dem Nachlassen der Klemm- oder Festklammerkraft begegnet, weil er, über den Kragen und die Klipphaken gesteckt, die Klipphaken nach innen gegen den Korbrand preßt. Eine solche Sicherung sorgt für die Lebenzeit der Vorrichtung für eine ausreichende Klemmkraft der Klipphaken.

Nach einer weiteren Ausgestaltung der Erfindung ist vorgesehen, daß die Klipphaken an ihren Außenwänden mit einem Riffelprofil versehen sind, dem ein Riffelprofil an der Innenwand des Sicherungsringes entspricht. Diese Riffelprofile sorgen dafür, daß der einmal aufgesteckte Sicherungsring unverlierbar auf der Zwischenplatte festsitzt. Sollte es gewünscht sein, daß der Sicherungsring noch einmal einwandfrei lösbar ist, dann wird nach einer weiteren Ausgestaltung der Erfindung vorgesehen, daß die Riffelungen nach Art eines Gewindeprofiles mit geringer Steigung ausgebildet sind. Auf diese Weise läßt sich der Sicherungsring nach dem Festlegen zu gewünschter Zeit wieder von der Zwischenplatte abdrehen.

Die Vorrichtung ist insbesondere für den Einbau von Lautsprechern in Kraftfahrzeuge geeignet.

Die Erfindung wird anhand des in der Zeichnung dargestellten Ausführungsbeispieles näher erläutert.

Fig. 1 zeigt in schaubildlicher Explosionsdarstellung eine Zwischenplatte einer Lautsprecherhalterung, die im übrigen nicht dargestellt ist. Auf die Zwischenplatte ist ein Lautsprecher aufklippbar, und die Klipphaken der Zwischenplatte lassen sich mit Hilfe eines Sicherungsringes gegen ein Zurückbiegen sichern.

Fig. 2 zeigt einen Ausschnitt aus der Zwischenplatte nach Fig. 1 in vergrößerter Darstellung mit einem Klipphaken.

Fig. 3 zeigt einen Schnitt längs der Linie III-III durch den an der Zwischenplatte festgelegten Korbwulst eines Lautsprechers.

Fig. 1 zeigt eine Zwischenplatte 1, die Bestandteil einer nicht dargestellten Lautsprecherhalterung ist, die in ihren äußeren Abmessungen und in ihrer Form an einen Schallwandausschnitt eines bestimmten Kraftfahrzeugtyps angepaßt ist. Die Halterung selbst ist der Einfachheit halber nicht dargestellt, und ihre Formgebung hat für den Gegenstand der Erfindung keine Bedeutung. Die Außenabmessungen der Zwischenplatten sind jeweils an die Form der Halterung angepaßt.

Die Zwischenplatte 1 weist eine Schalldurchtrittsöffnung 3 auf, die von einem hochstehenden Kragen 5 umrahmt ist. Dieser hochstehende Kragen 5 ist unterbrochen von wenigstens zwei Klipphaken 7. Die Zwischenplatte 1, der Kragen 5 und die Klipphaken 7 sind in einem Stück aus Kunststoff gespritzt; die Klipphaken 7 haben eine gewisse Rückstell-Elastizität und können in Richtung eines Pfeiles 9 nach Fig. 2 zurückgebogen werden. Der Rand 11 der Schalldurchtrittsöffnung 3 weist nach innen vorspringende Vorsprünge 13 auf, die Auflagen für einen Wulst 15 eines Lautsprechers 17 bilden.

In die Zwischenplatte 1 ist der Lautsprecher 17 einsetzbar, wobei der Korbwulst 15 des Lautsprecherkorbes mit seinem vorderen Rand 21 gegen die Vorsprünge 13 stößt. Deutlichkeitshalber ist der Lautsprecher 17 in Fig. 1 in einer Stellung gezeichnet, wobei die Vorderseite des Lautsprechers von der Zwischenplatte 1 abgekehrt ist. Es mag deutlich sein, daß in Wirklichkeit die Vorderseite des Lautsprechers der Zwischenplatte 1 zugekehrt ist. Beim Einsetzen des Lautsprechers 17 in die Zwischenplatte 1 haben sich die Klipphaken 7 zurückgebogen, bis der Korbwulst 15 hinter die Nasen 23 der Klipphaken 7 gelangt ist. Aufgrund ihrer Rückstellkraft sind die Klipphaken 7 dann vorgesprungen, und die Nasen 23 haben sich über den Korbwulst 15 gelegt. Um Klapper-Erscheinungen zu vermeiden, ist vorzugsweise auf den Korbwulst 15 noch ein Dämmring 25 aufgelegt, in den und über den die Nasen 23 greifen. Dieser Aufbau ist deutlich aus Fig. 3 zu erkennen.

In Fig. 1 ist noch ein Sicherungsring 27 dargestellt. Dieser Sicherungsring 27 wird nach dem Einsetzen des Lautsprechers 17 in die Zwischenplatte 1 über die Außenwand des Kragens 15 geschoben. Damit hintergreift der Sicherungsring die Klipphaken 7 und sichert diese gegen ein ungewolltes Zurückweichen.

Wie aus Fig. 2 zu ersehen ist, die einen Ausschnitt II nach Fig. 1 zeigt, ist die Außenseite 29 der Klipphaken 7 mit einer Riffelung 31 versehen. Eine entsprechende Riffelung 31' weist der Sicherungsring 27 an seiner Innenseite in den Bereichen 33 auf, die hinter die Klipphaken 7 greifen. Wenn die Riffelungen 31 und 31' schraubenlinienförmig mit schwacher Steigung ausgebildet sind, dann läßt sich der Sicherungsring 27 nach seinem Aufdrücken durch Drehen wieder von der Zwischenplatte 1 lösen.

Für jeden Schallwandausschnitt in einem Typ eines bestimmten Kraftwagenfabrikates braucht der Händler nur jeweils eine Halterung mit einer Zwischenplatte nach der Erfindung auf Vorrat halten. Erst wenn der Kunde sich entschieden hat, welchen Lautsprecher welcher Qualität er zu erwerben gedenkt, dann klippt der Verkäufer den gewünschten Lautsprecher in die Halterung ein. Diese Schnellbefestigung geht außerordentlich schnell und läßt sich innerhalb weniger Sekunden realisieren. Der Händler braucht aufgrund der Ausführungsform der Lautsprecherhalterung mit Zwischenplatte und Schnellbefestigung nun nicht mehr Halterungen mit Lautsprechern verschiedener Qualität bereitzuhalten. Die Lagerhaltung wird dadurch ganz erheblich vereinfacht.

## Patentansprüche

1. Vorrichtung zum Einbau eines Lautsprechers (17) in einen Ausschnitt einer Schallwand, wobei der Lautsprecher (17) mit der Außenseite seines Korbrandes (15) in einen Kragen einer mit einer Schalldurchlaßöffnung (3) versehenen Halterung einsetzbar und der Korbrand (15) im Bereich des Randes der Schalldurchlaßöffnung (3) festlegbar ist mittels Schnellbefestigungen mit Klipphaken (7), die an der Halterung im Bereich des Kragens (5) vorgesehen sind, dadurch gekennzeichnet, daß bei der insbesondere für einen Einsatz in Kraftfahrzeugen geeigneten Vorrichtung der sich rings um den Rand (15) des Lautsprecherkorbes erstreckende Kragen (5) von den Klipphaken (7) unterbrochen ist, daß der Korbrand (15) nach dem Überklippen der Klipphaken (7) zwischen diesen und der Halterung (1) festgeklammert ist mittels eines Sicherungsringes (27), der, über den Kragen (5) und die Klipphaken (7) gesteckt, die Klipphaken (7) nach innen gegen den eingeklippten Korbrand (15) preßt.

2. Vorrichtung nach Anspruch 1, dadurch gekennzeichnet, daß die Klipphaken (7) an ihren Außenwänden mit einem Riffelprofil (31) versehen sind, dem ein Riffelprofil (31') an den Innenwand des Sicherungsringes (27) entspricht.

3. Vorrichtung nach Anspruch 2, dadurch gekennzeichnet, daß die Riffelungen (31, 31') nach Art eines Gewindeprofiles mit geringer Steigung ausgebildet sind.

## Claims

1. A device for mounting a loudspeaker (17) into a hole in a baffle, the outer side of the chassis rim (15) of the loudspeaker (17) being engageable in a collar of a mount provided with a sound-transmission aperture (3), and the chassis rim (15) being adapted to be secured at the location of the edge of the sound-transmission aperture (3) by means of quick-fasteners with clip hooks (7) arranged on the mount at the location of the collar (5), characterised in that in the device, which is particularly suitable for use in motor vehicles, the clip hooks (7) interrupt the collar (5) surrounding the rim (15) of the loudspeaker chassis, and after the clip hooks (7) have been clipped on the chassis rim (15) is clamped between said hooks and the mount (1) by means of a retaining ring (27) which, when fitted over the collar (5) and the clip hooks (7), presses the clip hooks (7) inward against the snapped-in chassis rim (15).

2. A device as claimed in Claim 1, characterised in that the outer walls of the clip hooks (7) have a corrugated profile (31) corresponding to a corrugated profile (31') on the inner wall of the retaining ring (27).

3. A device as claimed in Claim 2, characterised in that the corrugations (31, 31') are constructed as a fine-pitch screw-thread profile.

## Revendications

1. Dispositif pour monter un haut-parleur (17) dans une ouverture d'un baffle acoustique, le haut-parleur (17) pouvant être inséré par la face extérieure de la bordure (15) de son saladier dans un collet d'une monture pourvue d'une ouverture de transmission acoustique (3) et la bordure du saladier (15) peut être fixée dans la zone du bord de l'ouverture de transmission acoustique (3) au moyen de fixations rapides à crochets à ressort (7) qui sont prévues sur la monture, dans la zone du collet (5), caractérisé en ce que dans le dispositif se prêtant en particulier à une utilisation dans des véhicules automobiles, le collet (5) qui s'étend tout autour de la bordure (15) du saladier du haut-parleur est interrompu par les crochets à ressort (7) et que la bordure (15) du saladier, après le clipsage des crochets à ressort (7) entre cette bordure et la monture (1), est assujettie au moyen d'un anneau de sécurité (27), qui est glissé par-dessus le collet (5) et les crochets à ressort (7) et presse les crochets à ressort (7) vers l'intérieur contre la bordure (15) du saladier retenu par les crochets.

2. Dispositif suivant la revendication 1, caractérisé en ce que les crochets à ressort (7) sont pourvus, au niveau de leurs faces extérieures, d'un profil cannelé (31) auquel correspond un profil cannelé (31') sur la face interne de l'anneau de sécurité (27).

3. Dispositif suivant la revendication 2, caractérisé en ce que les cannelures (31, 31') ont la forme d'un pas de vis présentant un petit pas.
